# EUROPÄISCHE PATENTANMELDUNG

(11) **EP 1 994 960 A1**
(43) Veröffentlichungstag der Anmeldung: **26.11.2008**
(21) Anmeldenummer: 08016085.6
(22) Anmeldetag: 06.03.2006
(51) Int. Cl.: A62B 1/10

(54) **Abseilgerät mit Windenfunktion**

(30) Priorität: 09.03.2005 DE 102005010767
(62) Teilanmeldung aus: 06722562.3
(71) Anmelder: Mittelmann Sicherheitstechnik GmbH&Co. KG, 42489 Wülfrath (DE)
(72) Erfinder: Rogge, Guido, 42553 Velbert (DE)
(74) Vertreter: Sparing, Rolf Klaus

(57) **Zusammenfassung**

Die Erfindung betrifft ein Abseilgerät mit Windenfunktion, umfassend eine in beide Richtungen drehbar gelagerte Führungsrolle (2) zur schlupfsicheren Führung eines Zugmittels (15), ein Übersetzungsgetriebe mit Fliehkraftbremse (7), dessen großes Zahnrad (4) drehmomentsicher auf einer gemeinsamen Welle (3) mit der Führungsrolle (2) gelagert ist, eine an der Antriebswelle (6) des kleinen Zahnrades (5) des Übersetzungsgetriebes angreifende Handkurbel (8) zur manuellen Betätigung der Windenfunktion, und Mittel zum formschlüssigen Verriegeln des Übersetzungsgetriebes in belasteter Drehrichtung. Eine formschlüssige Verriegelung des Abseilgerätes, die sicher funktioniert und die die Nutzung der Windenfunktion des Abseilgeräts auch dann ermöglicht, wenn das Abseilgerät in einer vorbelasteten Drehrichtung gesperrt ist, wird erfindungsgemäß dadurch geschaffen, dass das Übersetzungsgetriebe bei verriegelten Mitteln in eine der belasteten Drehrichtung entgegengesetzte Richtung freigegeben ist.

## Beschreibung

Die Erfindung betrifft ein Abseilgerät mit Windenfunktion gemäß des Oberbegriffs des Anspruchs 1.

Für Rettung von Personen von erhöhten Orten, beispielsweise für Rettung aus brennenden Hochhäusern, von Türmen, Gerüsten oder ähnlichem, ist bekannt, an den erhöhten Orten Abseilgeräte zur Benutzung vorzusehen, bei denen die zu rettende Person an einem im Abseilgerät schlupfsicher geführten Zugmittel, etwa einem Seil, gesichert wird. Bei Belastung des Zugmittels durch das Gewicht der zu rettenden Person läuft das Zugmittel über eine Führungsrolle des Abseilgerätes, wobei eine an dem Abseilgerät vorgesehene Bremse die Geschwindigkeit des Abseilens begrenzt. Dadurch ist es einer Person ohne fremde Hilfe und ohne Einsatz der eigenen Körperkraft möglich, sich kontrolliert von einem erhöhten Ort abzuseilen. Derartige Abseilgeräte umfassen häufig ein Übersetzungsgetriebe, so dass eine schnell drehende, mit der Bremse in Verbindung stehende Welle und eine langsam drehende, die Führungsrolle tragende Welle vorliegt.

Aus der DE 198 18 688 C1 ist ein Abseilgerät bekannt, das mittels eines Hakens an einem festen Ort einhängbar ist und bei dem ein über eine Führungsrolle schlupfsicher geführtes Zugseil dadurch gebremst wird, dass die Führungsrolle mittels eines Übersetzungsgetriebes mit einer Fliehkraftbremse in Verbindung steht.

Aus der CH 364 180 A ist ein Förder- und Rettungsgerät (Arbeitsgerät mit Windenfunktion) bekannt, bei welchem die Verriegelung an einer Seiltrommel (Führungsrolle) formschlüssig dadurch erfolgt, dass ein Rastbolzen in an der Seiltrommel angebrachten Rasten eingreift. Eine Drehung der Seiltrommel wird hierdurch in beide Drehrichtungen unterbunden.

Aus der DE 102 10 969 A1 ist ein oben erwähntes Abseilgerät bekannt. Dabei wird die schnell drehende Welle durch ein Gehäuse des Abseilgeräts durchgeführt und mit einer Handkurbel versehen. Dadurch wird die schnell drehende Welle zur Antriebswelle. Dadurch wird das Abseilgerät um eine zusätzliche Windenfunktion erweitert, bei der die Übersetzung zwischen der Führungsrollenwelle und der Brems- und Antriebswelle genutzt wird. Ein in solcher Art ergänztes Abseilgerät mit Windenfunktion ist hinsichtlich der bei der Rettung von Personen auftretenden Situationen wesentlich vielseitiger einsetzbar. So kann etwa ein Helfer zunächst die Windenfunktion nutzen, um eine in einen Schacht oder auf einen tieferliegenden Absatz gestürzte Person heraufzuziehen, und sie danach mittels der Abseilfunktion schnell und sicher abzuseilen. Weiterhin ergibt sich die Möglichkeit, dass eine Person sich selbst an einen erhöhten Ort befördert, in dem das Abseilgerät am Körper der zu befördernden Person festgelegt und von der Person selbst bedient wird. Die Abseilfunktion liefert dabei eine ständige Sicherheit, falls der sich selbst befördernden Person an dem erhöhten Ort oder während der Beförderung ein Unglück zustößt. Beim Freigeben der Handkurbel würde die Person dann mittels der Abseilfunktion ohne ihr weiteres Zutun wieder abgeseilt.

Sowohl bei der DE 102 10 969 A1 als auch bei der CH 364 180 A liegen Handkurbel und Verriegelung jeweils an der gleichen Seite des Getriebes, bei der DE 102 10 969 A1 an der Ausgangsseite eines einstufigen Stirnradgetriebes und bei der CH 364 180 A auf der Eingangsseite eines zweistufigen Stirnradgetriebes.

Aus der DE 102 10 969 A1 ist ebenfalls bekannt, dass an der Handkurbel eine auf die schnell drehende Antriebswelle wirkende Sperreinrichtung zur Regelung des Abseilgeräts vorgesehen ist. Diese Einrichtung ermöglicht eine besonders günstige Bedienung der Windenfunktion, da der Benutzer mittels eines eingelegten Sperrbolzens das Abseilgerät auch bei anhängender Last loslassen kann, ohne dass dies ein Abseilen der Last zur Folge hat. Die Sperreinrichtung bewirkt, dass die Antriebswelle bei eingelegtem Sperrbolzen gegen eine Drehung in jede mögliche Drehrichtung gesperrt ist.

Aus der DE 177 841 A ist eine Handwinde bekannt, bei der ein Sperrklinkeneinschalter für Handwinden mit zwei nebeneinander angeordneten, im entgegengesetzten Sinne hemmenden Sperrrädern gebildet wird, bei welchem durch Umlegen eines Schalthebels in die eine oder andere Schräglage die eine der beiden Sperrklinken ein- und gleichzeitig die andere ausgerückt wird. Dabei greift der in beiden Schräglagen feststellbare Schalthebel mittels beiderseits angebrachter Stifte in Schlitze der Sperrklinken ein, was ein gleichzeitiges Ein-und Ausrücken der Klinken bewirkt. Die Sperrklinken sind gegenüber den Sperrrädern nicht vorgespannt, sondern gelangen jeweils durch die Gravitationskraft mit den Sperrrädern in Eingriff. Dies schließt eine Benutzung der Sperrvorrichtung an einem Abseilgerät aus, da die Sperrklinken durch ein mögliches Verkippen des Abseilgeräts außer Eingriff mit den Sperrrädern geraten würden und somit eine sichere Sperre nicht gewährleistet wäre.

Das der Erfindung zugrunde liegende technische Problem besteht darin, eine formschlüssige Verriegelung des Abseilgerätes zu schaffen, die sicher funktioniert und die die Nutzung der Windenfunktion des Abseilgeräts auch dann ermöglicht, wenn das Abseilgerät in einer vorbelasteten Drehrichtung gesperrt ist.

Die Erfindung löst diese Aufgabe durch ein Abseilgerät mit den Merkmalen des Anspruchs 1.

Vorzugsweise werden die Funktionen der Handkurbel und der Verriegelung auf die Eingangsseite und auf die Ausgangsseite verteilt. Die Anordnung einer formschlüssigen Verriegelungseinrichtung an der langsam drehenden gemeinsamen Welle von Führungsrolle und großem Zahnrad hat den Vorteil, dass deren Umdrehungszahl bei üblicher Auslegung des Übersetzungsgetriebes um etwa eine Größenordnung niedriger als die der Antriebswelle des kleinen Zahnrades liegt und somit das Verschleißproblem entschieden vermindert und das Sicherheitsrisiko ausgeschaltet ist.

In einer besonderen Ausführungsform ist die Verriegelung auf beide Drehrichtungen umschaltbar. Dies hat den Vorteil, dass die Verriegelung durch einfachen Handgriff zwischen Winden- und Abseilfunktion gewechselt werden kann, ohne dass eine Loslösung des Gerätes erforderlich wäre. Diese Möglichkeit ist zum Beispiel in folgender Situation sehr hilfreich und vorteilhaft, bei der die zu rettende Person an dem von den Arbeitssicherheitsverordnungen vorgeschriebenen Fangseil hängt.

Um die Ankopplung des Fangseils an der zu rettenden Person lösen zu können, muss das Fangseil zunächst von der Last (Gewicht) der anhängenden Person entlastet werden. Dazu wird die Windenfunktion des Abseilgerätes genutzt.

Vor dem Loslösen der Ankopplung des Fangseils wird das Abseilgerät in Windenfunktion formschlüssig verriegelt. Danach kann die Verriegelung durch einfachen Handgriff auf die Abseilfunktion umgestellt werden. Auf diese Weise ist die zu rettende Person während des gesamten Abkopplungsvorgangs des Fangseils automatisch gesichert. Danach kann durch Lösen der Verriegelung das Abseilgerät für die Abseilfunktion freigegeben werden.

In einer besonders vorteilhaften Ausführungsform erfolgt die umschaltbare Verriegelung durch eine Knarre. In einer anderen, ebenfalls den erforderlichen Sicherheitsbedingungen genügenden Form erfolgt die Verriegelung durch einen federbelasteten Bolzen.

Das Wesen und die Vorteile der erfindungsgemäßen Vorrichtung werden verdeutlicht durch das in der beigefügten Zeichnung dargestellte Ausführungsbeispiel. Darin zeigt
- Fig. 1: das Abseilgerät in einer teilweise geschnittenen Darstellung und
- Fig. 2: das Abseilgerät in einer Seitenansicht auf die dem Antrieb abgewandte Seite.

In Fig. 1 ist auf der linken Seite des Abseilgerätes 1 die Verriegelungseinrichtung in Form einer Knarre drehmomentsicher auf der gemeinsamen Welle 3 von Führungsrolle 2 und großem Zahnrad 4 festgelegt. Das Übersetzunggetriebe mit großem Zahnrad 4 und kleinem Zahnrad 5, das im dargestellten Ausführungsbeispiel die Form eines Ritzels hat, befinden sich im rechten Teil des Gehäuses. Auf der rechten Seite angeflanscht befindet sich auf der Antriebswelle 6 die Fliehkraftbremse 7.

Auf der ganz rechten Seite ist die Handkurbel 8 dargestellt, die auf der aus dem Gehäuse austretenden Antriebswelle 6 drehmomentsicher festgelegt ist. Im unteren Teil der Handkurbel 8 ist der Griff 9 in ausgestellter Stellung erkennbar. Der Griff 9 kann in das Gehäuse der Handkurbel 8 eingeklappt werden, damit bei der Abseilfunktion der Griff nicht aus der Kontur des Handrades hervorsteht, wodurch eine Verletzungsgefahr oder die im Hinblick auf die möglichen hohen Drehzahlen relevante Gefahr der Verursachung einer Unwucht ausgeschaltet wird.

In Fig. 2 ist die Knarrenwelle 11 deutlich erkennbar, die drehmomentsicher auf der gemeinsamen Welle 3 von Führungsrolle 2 und großem Zahnrad 4 festgelegt ist. Auf der Knarrenwelle 11 ist der Zahnkranz 16 festgelegt, in den die federbelasteten Sperrklinken 12 und 14 eingreifen können. Dabei wirkt die Sperrklinke 12 auf eine Drehung gegen den Uhrzeigersinn, während die Sperrklinke 14 auf eine Drehung im Uhrzeigersinn wirkt. Durch die Federbelastung schwenken die Sperrklinken automatisch in die Zähne des Zahnkranzes 16 ein, wenn sie nicht vom Umschalter 13 aus der Eingriffstellung ausgelenkt werden.

## Patentansprüche

1. Abseilgerät mit Windenfunktion, umfassend
eine in beide Richtungen drehbar gelagerte Führungsrolle (2) zur schlupfsicheren Führung eines Zugmittels (15),
ein Übersetzungsgetriebe mit Fliehkraftbremse (7), dessen großes Zahnrad (4) drehmomentsicher auf einer gemeinsamen Welle (3) mit der Führungsrolle (2) gelagert ist,
eine an der Antriebswelle (6) des kleinen Zahnrades (5) des Übersetzungsgetriebes angreifende Handkurbel (8) zur manuellen Betätigung der Windenfunktion, und
Mittel (12, 14) zum formschlüssigen Verriegeln des Übersetzungsgetriebes in belasteter Drehrichtung,
**dadurch gekennzeichnet,**
**dass** das Übersetzungsgetriebe bei verriegelten Mitteln (12, 14) in eine der belasteten Drehrichtung entgegengesetzte Richtung freigegeben ist.

2. Abseilgerät nach Anspruch 1, **dadurch gekennzeichnet, dass** die Mittel (12, 14) eine Welle (3, 6) formschlüssig verriegeln.

3. Abseilgerät nach Anspruch 1 oder 2, **dadurch gekennzeichnet, dass** die Mittel (12, 14) die gemeinsame Welle (3) von Führungsrolle (2) und großem Zahnrad (4) formschlüssig verriegeln.

4. Abseilgerät nach einem der Ansprüche 1 bis 3, **dadurch gekennzeichnet, dass** die formschlüssige Verriegelung auf beide Drehrichtungen umschaltbar ist.

5. Abseilgerät nach Anspruch 4, **dadurch gekennzeichnet, dass** ein Umschalter (13) vorgesehen ist, der wahlweise eine Sperrklinke (12, 14) mit einer Welle (6, 11) außer Eingriff bringt.

6. Abseilgerät nach einem der Ansprüche 1 bis 5, **dadurch gekennzeichnet, dass** die Mittel (12, 14) zur formschlüssigen Verriegelung eine Knarre (10) umfassen.

7. Abseilgerät nach einem der Ansprüche 1 bis 5, **dadurch gekennzeichnet, dass** die Mittel (12, 14) zur formschlüssigen Verriegelung einen federbelasteten Bolzen umfassen.

8. Abseilgerät nach einem der Ansprüche 1 bis 7, **dadurch gekennzeichnet, dass** die Mittel (12, 14) zur formschlüssigen Verriegelung mit einem mit einer Verzahnung (16) ausgebildeten Abschnitt einer Welle (3, 6) in Formschluß bringbar sind.

9. Abseilgerät nach einem der Ansprüche 1 bis 8, **dadurch gekennzeichnet, dass** das Übersetzungsgetriebe in einem Gehäuse untergebracht ist.

10. Abseilgerät nach Anspruch 9, **dadurch gekennzeichnet, dass** das Gehäuse ein erstes Gehäuseteil und ein zweites Gehäuseteil umfasst.

11. Abseilgerät nach Anspruch 10, **dadurch gekennzeichnet, dass** die gemeinsame Welle (3) wenigstens abschnittsweise in dem ersten Gehäuseteil und in dem zweiten Gehäuseteil angeordnet ist.

12. Abseilgerät nach Anspruch 10, **dadurch gekennzeichnet, dass** die Antriebswelle (6) wenigstens abschnittsweise in dem ersten Gehäuseteil und in dem zweiten Gehäuseteil angeordnet ist.

13. Abseilgerät nach einem der Ansprüche 10 bis 12, **dadurch gekennzeichnet, dass** das große Zahnrad (4) und das kleine Zahnrad (5) gemeinsam in einem der beiden Gehäuseteile angeordnet sind.

14. Abseilgerät nach einem der Ansprüche 10 bis 13**, dadurch gekennzeichnet, dass** das erste Gehäuseteil und das zweite Gehäuseteil miteinander verschraubt sind.

15. Abseilgerät nach einem der Ansprüche 1 bis 14, **dadurch gekennzeichnet, dass** die Fliehkraftbremse (7) auf der Antriebswelle (6) angeordnet ist.
